# EUROPÄISCHE PATENTSCHRIFT

(11) **EP 2 667 454 B1**
(45) Veröffentlichungstag und Bekanntmachung des Hinweises auf die Patenterteilung: **14.01.2015**
(21) Anmeldenummer: 13168159.5
(22) Anmeldetag: 17.05.2013
(51) Int. Cl.: H01R 13/03, H01R 13/514, H01R 13/58, H01R 13/508

(54) **Variierbarer Stecker eines Steckverbinders**
Variable plug connector
Fiche variable d'un connecteur à fiches

(30) Priorität: 25.05.2012 DE 102012104549
(43) Veröffentlichungstag der Anmeldung: 27.11.2013
(73) Patentinhaber: WEETECH GmbH, 97877 Wertheim (DE)
(72) Erfinder: Urban, Eberhardt, 74731 Walldürn (DE)
(74) Vertreter: Gulde & Partner

(56) Entgegenhaltungen:
- WO-A1-03/100916
- DE-A1- 4 114 921
- US-A1- 2010 015 851
- US-A1- 2011 250 778
- US-A1- 2011 256 776
- US-B1- 6 739 910
- US-B2- 7 892 045

## Beschreibung

Die Erfindung betrifft einen Stecker eines Steckverbinders, der hinsichtlich der Anzahl seiner Steckkontakte variierbar gestaltet ist.

In steigendem Maße erfordern neue Technologien wie Bussysteme, Lichtleitersysteme und immer komplexere Steckersysteme innovative Teststrategien für elektrische und nichtelektrische Prüfungen. Dabei stehen kleine Losgrößen und die Forderung nach kurzen Rüstzeiten dem Zwang zu höherem Durchsatz in der Massenfertigung gegenüber. Die Testspezifikation kann die einfache Überprüfung der Verbindung oder den Test mit Hochspannung auf Isolationsfehler vorschreiben. Auch kann die Prüfung elektronischer und elektromechanischer Bauteile und Baugruppen in Kabelsätzen gefragt sein.

Es ist bekannt, bei den Tests Steckverbinder mit einer der jeweiligen Testspezifikation angepassten Anzahl von Steckkontakten einzusetzen. Das bedeutet, dass eine große Anzahl unterschiedlicher Steckverbinder vorzuhalten ist. Das wiederum führt zu einem hohen finanziellen und logistischen Aufwand.

Die Druckschrift DE 20 2007 018 306 U1 zeigt einen variierbaren Stecker eines Steckverbinders, der in Modulbauweise aus einem Grundmodul mit Kabelanschluss und Steckkontakten besteht. Je nach gewünschter Gesamtpolzahl des Steckers können ein oder mehrere, mit Steckkontakten versehene Zusatzmodule mechanisch und elektrisch mit dem Grundmodul verbunden sein.

Die Schrift EP 0 845 837 A2 betrifft einen Stecker, der aus mehreren flachen Teilsteckern besteht. Dabei sind an jedem Teilstecker im oberen Bereich einer Stirnseite vertiefte Verriegelungsabschnitte und im unteren Bereich nach unten ragende Rasthakenabschnitte ausgebildet.

Das Zusammenfügen der Teilstecker erfolgt durch Einschnappen, wobei die Rasthaken die Vertiefungen klauenartig hintergreifen.

Die Schrift US 5 890 933 A offenbart einen variierbaren Stecker, der aus mehreren Steckergehäusen dadurch zusammengefügt werden kann, dass Vorsprünge an dem einen Gehäuse in entsprechend ausgebildete Aufnahmeöffnungen an dem benachbarten Gehäuse rastend eingreifen.

Die WO 03/100916 A1, die als nächstliegender Stand der Technik angesehen wird, beschreibt einen Stecker eines Steckverbinders, der aus einem Grundmodul mit Kabelanschluss und Steckkontakten besteht, wobei das Grundmodul eine Gründschale und einen Deckel aufweist. An der Grundschale ist eine Kabelentlastung und zwischen der Grundschale und dem Deckel eine die Steckkontakte tragende Leiterplatte angeordnet, welche durch Zusammenfügen von Grundschale und Deckel befestigt werden. Das Grundmodul ist geeignet, mit Zusatzmodulen mechanisch und elektrisch verbunden zu werden.

Die Druckschrift EP 1 538 716 A2 zeigt einen elektrischen Stecker, in dessen Gehäuse Steckkontakte tragende Schaltkreismodule variabel einsetzbar sind.

Die Schaltkreismodule sind mittels Bohrungen auf entsprechende Vorsprünge an seitlich dazu angeordneten flachen, isolierenden Abstandshalten aufgesteckt und somit in ihrer Lage fixiert.

Der Erfindung liegt die Aufgabe zugrunde, den Aufwand zur Anpassung der Anzahl von Steckkontakten zu verringern.

Die Lösung der Aufgabe erfolgt erfindungsgemäß durch einen Stecker mit den im Anspruch 1 angegebenen Merkmalen.

Die weiteren Ansprüche geben zweckmäßige Ausgestaltungen der im Anspruch 1 angegebenen Lösung an.

Der erfindungsgemäße variierbare Stecker eines Steckverbinders besteht in Modulbauweise aus einem Grundmodul mit Kabelanschluss und Steckkontakten. Je nach gewünschter Gesamtpolzahl des Steckers ist/sind ein oder mehrere mit Steckkontakten versehene(s) Zusatzmodul(e) mit dem Grundmodul verbindbar. Das Grundmodul besteht aus einer Grundschale und einem Deckel.

In die Grundschale sind die Kabelentlastung und zwischen der Grundschale und dem Deckel eine die Steckkontakte tragende Leiterplatte eingelegt und durch das Zusammenfügen von Grundschale und Deckel befestigt. Der Deckel des Grundmoduls verfügt über Rasthaken, die beim Zusammenfügen von Grundschale und Deckel quer zur Längserstreckung der Grundschale in entsprechende Aussparungen der Grundschale eintauchen.

Zur formschlüssigen Arretierung des Deckels sind stiftartige Verriegelungen vorgesehen, die in die Aussparungen verbindende sich in Längserstreckung der Grundschale erstreckende nach außen offene Aussparungskanäle der Grundschale eingeschoben die Rasthaken hintergreifen und den Deckel arretieren.

In den Aussparungskanälen, in die die Verriegelungen eingeschoben werden, ist vorzugsweise jeweils eine mit einem Vorsprung versehene Haltefeder angeordnet, so dass der Vorsprung bei eingeschobener Position der Verriegelung in eine entsprechende Ausformung an der Verriegelung einrastet und diese fixiert.

An dem der Einschubseite der Verriegelung zugewandten Ende der Verriegelung ist vorzugsweise eine Kerbe und in der Außenkontur der Grundschale am Beginn des Aussparungskanals, in den die Verriegelung eingefügt wird, eine Vertiefung eingebracht. Beide Maßnahmen dienen der leichteren Handhabung beim Entfernen der Verriegelung.

Zur Vergrößerung der Polzahl des Steckers sind mit dem Grundmodul verbindbare Zusatzmodule vorgesehen. Die Zusatzmodule bestehen aus einer Mittelschale, die zum Verbinden mit der Grundschale jeweils auf der beim Zusammenfügen der Grundschale zugewandten Seite, wie auch der Deckel, mit Rasthaken und auf der gegenüberliegenden Seite, wie auch die Grundschale, mit Aussparungen und Aussparungskanälen versehen ist. Die Zusammenfügung der Grundschale mit einer oder mehreren Mittelschalen erfolgt in der zum Verbinden von Grundschale und Deckel oben beschriebenen Weise mittels Verriegelungen. Letztlich wird der Deckel auf der äußersten Mittelschale auf die gleiche Weise befestigt.

Vorzugsweise ist an der Grundschale und an jeder Mittelschale quer zu deren Längserstreckung ein Aufnahmedorn vorgesehen, der zur Aufnahme und Zentrierung der Leiterplatte in eine in der Leiterplatte vorgesehene Bohrung eingreift. Die Leiterplatte ist dabei so gelagert, dass zwischen Leiterplatte und Grund- oder Mittelschale zum vertikalen und horizontalen Toleranzausgleich der Steckkontakte ein vorbestimmtes Spiel zugelassen wird. Jede Mittelschale weist eine die Steckkontakte tragende Leiterplatte sowie einen Durchbruch zur Hindurchführung der Kabeladern zu den Steckkontakten der Mittelschalen auf.

Vorzugsweise sind die Grundschale, die Mittelschalen und der Deckel aus Kunststoff gefertigt. Die die Verriegelungen fixierenden Haltefedern sind vorzugsweise in die Geometrie und das Material der Grundschale und der Mittelschalen mit eingearbeitet, d. h. bestehen aus dem gleichen Material wie jedes der Module. An der Außenkontur der Gehäuseteile Grundschale, Mittelschalen und Deckel kann zur Handhabung des Steckers auf der Seite der Kabeleinführung eine griffartige Erweiterung vorgesehen sein. Zweckmäßig enthält die Grundschale im Bereich der Leiterplattenaufnahme eine Aussparung, die einen auf der Leiterplatte befindlichen der Selbsterkennung dienenden ID-Chip aufnimmt.

Als Gegenstecker des Steckverbinders kann ein handelsüblicher Leiterplatten-Steckverbinder vom Typ Card Edge zum Einsatz kommen.

Die Erfindung soll an einem Ausführungsbeispiel anhand der Figuren in den Zeichnungen näher erläutert werden.

Es zeigen:
- Fig. 1:: Die Grundschale von der offenen Seite,
- Fig. 2:: die Grundschale von der Kabel-Einführungsseite,
- Fig. 3:: die Einzelheit aus Fig. 1,
- Fig. 4:: eine perspektivische Ansicht der Grundschale,
- Fig. 5:: die Mittelschale von der äußeren Seite,
- Fig. 6:: die Mittelschale von der Kabel-Einführungsseite,
- Fig. 7:: die Einzelheit aus Fig. 5,
- Fig. 8:: eine perspektivische Ansicht der Mittelschale,
- Fig. 9:: eine perspektivische Ansicht des Deckels,
- Fig. 10:: ein Steckersystem mit Grundschale und zwei Mittelschalen,
- Fig. 11:: eine Explosivdarstellung eines Steckers mit fünf Mittelschalen,
- Fig. 12:: stiftartige Verriegelung.

Die Grundschale 1 weist jeweils vier Aussparungen 2 an der oberen und unteren Innenseite auf, in die die Rasthaken 7 der Mittelschale 9 (Fig. 6) oder des Deckels 10 (Fig. 9) beim Zusammenfügen quer zur Längserstreckung der Schale eingreifen können. In dem in Längserstreckung der Schale verlaufenden Aussparungskanal 3, in den die stiftartigen Verriegelungen 4 (Fig. 11 und 12) in Richtung A zur formschlüssigen Fixierung der Mittelschale 9 (Fig. 6) bzw. des Deckels 10 (Fig. 9) eingeschoben werden, befinden sich die Haltefedern 5 (Figuren 3 und 4), deren Vorsprünge 11 (Fig. 3) im eingeschobenen Zustand der Verriegelung 4 in die Ausformung 6 (Fig. 12) an der Verriegelung 4 eingreifen und diese fixieren.

In den Fig. 6, 8 und 9 sind die Rasthaken 7 an der Mittelschale 9 und am Deckel 10 und in den Fig. 5 und 8 sind die Aussparungen 2 in Querrichtung zur Mittelschale und die Aussparungskanäle 3 in Längsrichtung zur Mittelschale 9 gut erkennbar.

Die Fig. 3 und 7 zeigen jeweils die in der Aussparung 2, 3 angeordnete Haltefeder 5 mit deren Vorsprung 11.

Fig. 10 zeigt ein Steckersystem mit Grundschale 1 und zwei Mittelschalen 9. Mit 12 sind die Steckkontakte der vorderen Mittelschale bezeichnet.

In den Figuren 4 und 5 ist der Dorn 13 zu erkennen, auf den die die Steckkontakte 12 tragende Leiterplatte 14 (Fig. 11) mittels einer Bohrung in der Leiterplatte fixiert ist.

Fig. 11 zeigt auch die Kabelentlastung 15, die bei der Verbindung von Grundschale 1 und Mittelschale 9 bzw. Deckel 10 im Stecker festgelegt ist.

In Fig. 12 ist eine stiftartige Verriegelung 4 mit der Ausformung 6, in die die Haltefeder 5 eingreift, sowie mit der Kerbe 16 zur erleichterten Entfernung der Verriegelung 4 aus dem Aussparungskanal 3 zu erkennen.

An der Kabelseite der in Längsrichtung der Schalen verlaufenden Aussparungskanäle 3 ist eine Vertiefung 8 (Fig. 8) in der Grund- und jeder Mittelschale vorgesehen, die ebenfalls der erleichterten Entfernung der Verriegelung dient.

Eine griffartige Erweiterung (17) an allen Gehäuseteilen (1, 9, 10) verbessert die Handhabung des Steckers.

### Liste der verwendeten Bezugszeichen

- 1: Grundschale
- 2: Aussparung
- 3: Aussparungskanal
- 4: Verriegelung
- 5: Haltefeder
- 6: Ausformung
- 7: Rasthaken
- 8: Vertiefung
- 9: Mittelschale
- 10: Deckel
- 11: Vorsprung an der Haltefeder
- 12: Steckkontakt
- 13: Aufnahmedorn
- 14: Leiterplatte
- 15: Kabelentlastung
- 16: Kerbe
- 17: griffartige Erweiterung

## Patentansprüche

1. Variierbarer Stecker eines Steckverbinders, wobei dieser in Modulbauweise aus
einem Grundmodul mit Kabelanschluss und Steckkontakten und je nach gewünschter Gesamtpolzahl des Steckers gegenbenenfalls einem oder mehreren mit Steckkontakten versehenen Zusatzmodul(en) besteht, wobei das/die Zusatzmodul(e) mechanisch und elektrisch mit dem Grundmodul verbunden ist/sind, wobei das Grundmodul aus einer Grundschale (1) und einem Deckel (10) besteht, und wobei an der Grundschale (1) eine kabelentlastung (15) und zwischen der Grundschale und dem Deckel eine die Steckkontakte (12) tragende Leiterplatte (14) eingelegt und durch das Zusammenfügen von Grundschale und Deckel befestigt sind, **dadurch gekennzeichnet, dass** der Deckel (10) des Grundmoduls über Rasthaken (7) verfügt, die beim Zusammenfügen von Grundschale (1) und Deckel formschlüssig in entsprechende Aussparungen (2) der Grundschale eintauchen, und dass zur formschlüssigen Arretierung des Deckels (10) in die Aussparungen (2) verbindende nach außen offene Aussparungskanäle (3) der Grundschale (1) stiftartige Verriegelungen (4) eingeschoben sind, die die Rasthaken (7) hintergreifen und den Deckel (10) formschlüssig arretieren.

2. Stecker nach Anspruch 1, **dadurch gekennzeichnet, dass** in den Aussparungskanälen (3), in die die Verriegelungen (4) eingeschoben werden, jeweils eine mit einem Vorsprung (11) versehene Haltefeder (5) angeordnet ist, so dass der Vorsprung (11) bei eingeschobener Position der Verriegelung (4) in eine entsprechende Ausformung (6) an der Verriegelung (4) einrastet und diese fixiert.

3. Stecker nach einem der Ansprüche 1 oder 2, **dadurch gekennzeichnet, dass** am der Kabelseite zugewandten Ende der Verriegelung (4) eine Kerbe (16) und in der Außenkontur jedes Moduls am Beginn des Aussparungskanals (3), in den die Verriegelung eingeschoben wird, eine Vertiefung (8) eingebracht ist, die der erleichterten Handhabung beim Entfernen der Verriegelung dient.

4. Stecker nach einem der Ansprüche 1 bis 3, **dadurch gekennzeichnet, dass** jedes zur Vergrößerung der Polzahl dienende Zusatzmodul aus einer Mittelschale (9) besteht, die jeweils auf der beim Zusammenfügen der Grundschale (1) zugewandten Seite, wie der Deckel (10), mit Rasthaken (7) und auf der gegenüberliegenden Seite, wie die Grundschale (1), mit Aussparungen (2) und Aussparungskanälen (3) versehen ist und dass die Zusammenfügung von Grundschale (1), einer oder mehreren Mittelschalen (9) und Deckel (10) durch Hindurchführen der Rasthaken (7) durch die jeweiligen Aussparungen (2) und Einschieben und Fixieren von Verriegelungen (4) erfolgt.

5. Stecker nach Anspruch 4, **dadurch gekennzeichnet, dass** jede Mittelschale (9) eine die Steckkontakte (12) tragende Leiterplatte (14) sowie einen Durchbruch zur Hindurchführung der Kabeladern aufweist.

6. Stecker nach einem der Ansprüche 4 oder 5, **dadurch gekennzeichnet, dass** an der Grundschale (1) und an den Mittelschalen (9) ein Aufnahmedorn (13) vorgesehen ist, der zur Zentrierung der Leiterplatte (14) in eine in der Leiterplatte vorgesehene Bohrung eingreift und dass die Leiterplatte (14) so gelagert ist, dass zwischen Leiterplatte und Grund- oder Mittelschale zum vertikalen und horizontalen Toleranzausgleich der Steckkontakte (12) ein vorbestimmtes Spiel zugelassen wird.

7. Stecker nach einem der Ansprüche 4 bis 6, **dadurch gekennzeichnet, dass** die Grundschale (1), die Mittelschalen (9) und der Deckel (10) aus Kunststoff gefertigt sind.

8. Stecker nach einem der Ansprüche 2 bis 4, **dadurch gekennzeichnet, dass** die Haltefedern (5) in die Geometrie und das Material der Grundschale (1) und der Mittelschalen (9) mit eingearbeitet sind.

9. Stecker nach einem der Ansprüche 4 bis 8, **dadurch gekennzeichnet, dass** an der Außenkontur der Gehäuseteile Grundschale, Mittelschalen und Deckel zur Handhabung des Steckers eine griffartige Erweiterung (17) vorgesehen ist.

## Claims

1. A variable plug of a connector, which is modular-composed of a base module having a cable connection and plug contacts, and; depending on the desired total number of poles of the plug; one or more add-on modules with plug contacts, wherein the add-on modules are constructed to be mechanically and electrically connected with the base module, whereat the base module is composed of a base shell (1) and a cover (10), and a cable relief (15) is inserted on the base shell (1), and a printed circuit board (14) carrying the plug contacts (12) is inserted between the base shell and the cover, wherein the printed circuit board is secured in place when the base shell and the cover are joined, **characterized in that** the cover (10) of the base module possesses detent hooks (7) which are positively locking in the recesses (2) when the base shell (1) and the cover (10) are joined, wherein pin-shaped locking devices (4) are inserted into the outwardly open recess channels (3) that connect the recesses (2) of the base shell (1) so as to positively lock the cover (10), with the pin-shaped locking devices (4) engaging behind the detent hooks (7), in place.

2. The plug according to claim 1, **characterized in that** a retaining spring (5) having a projection (11) is arranged in each of the recess channels (3), in which the locking devices (4) are inserted, so that the projection (11) in the inserted position of the locking device (4) latches in a corresponding recess (6) on the locking device (4) and secures the locking device (4) in place.

3. The plug according to claim 1 or 2, **characterized in that** a cable-side end of the locking device (4) comprises a notch (16), and an outer contour of each module comprises a recess disposed (8) at the beginning of the recess channel (3) into which a corresponding locking device is inserted, which facilitate handling when the locking device is removed.

4. The plug according to claim 1 to 3, **characterized in that** each add-on module configured to increase the number of poles comprises a middle shell (9), wherein the cover (10) and each add-on module comprise detent hooks (7) on a side facing the base shell (1) in an assembled state, and wherein the base shell (1) and each add-on module comprise on an opposite side facing the cover recesses (2) and recess channels (3), wherein the base shell (1), the one or more middle shells (9) and the cover (10) are joined by way of pin-shaped locking devices (4) inserted into the recess channels that connect the recesses (2) and engaging behind the detent hooks (7).

5. The plug according to claim 4, **characterized in that** each middle shell (9) comprises a printed circuit board (14) carrying the plug contacts (12) and an opening for passage of cable wires.

6. The plug according to claim 4 or 5, **characterized in that** a mandrel (13) arranged on the base shell (1) and on the middle shells (9) and engaging in an opening disposed in the printed circuit board to centering the printed circuit board (14), and that the printed circuit board (14) is mounted so as to allow a predetermined clearance between the base shell and the middle shell, respectively, for compensating vertical and horizontal tolerances of the plug contacts (12).

7. The plug according to claim 4 to 6, **characterized in that** the base shell (1), the middle shells (9) and the cover (10) are made of plastic.

8. The plug according to claim 2 to 4, wherein the retaining springs (5) are incorporated in the geometry and the material of the base shell (1) and the middle shells (9).

9. The plug according to claim 4 to 8, **characterized in that** a handle-shaped extension (17) is provided on an outer contour of the base shell, the middle shells, and cover for handling the plug.

## Revendications

1. Fiche variable d'un connecteur à fiches, celle-ci consistant de façon modulaire en un module de base ayant une connexion de câble et des contacts à fiches, et éventuellement en un ou plusieurs modules supplémentaires munis de contacts à fiches, en fonction du nombre de pôles total de la fiche, le/s module/s supplémentaire/s étant relié/s de façon mécanique et électrique au module de base, et le module de base consistant en une coque de base (1) et un couvercle (10), et un appui de câble (15) étant inséré au niveau de la coque de base (1) et un circuit imprimé (14) portant les contacts à fiches (12) étant inséré entre la coque de base et le couvercle et l'appui de câble et le circuit imprimé étant fixés par l'assemblage de la coque de base et du couvercle, **caractérisée en ce que** le couvercle (10) du module de base dispose de crochets d'encliquetage (7) qui, lors de l'assemblage de la coque de base (1) et du couvercle, entrent dans des évidements (2) correspondants de la coque de base, par complémentarité de forme, et que, pour verrouiller le couvercle (10) par complémentarité de forme, des dispositifs de verrouillage (4) en forme de tiges saisissant par l'arrière les crochets d'encliquetage (7) et verrouillant le couvercle (10) par complémentarité de forme sont insérés dans des canaux d'évidement (3) de la coque de base (1) ouverts vers l'extérieur et reliant les évidements (2).

2. Fiche selon la revendication 1, **caractérisée en ce que** respectivement un ressort de retenue (5) pourvu d'une saillie (11) est disposé dans les canaux d'évidement (3) dans lesquels sont insérés les dispositifs de verrouillage (4) de sorte que la saillie (11) s'encliquète dans une partie formée (6) correspondante au niveau du dispositif de verrouillage (4) en cas de position insérée du dispositif de verrouillage (4), et le fixe.

3. Fiche selon l'une des revendications 1 ou 2, **caractérisée en ce qu'**une encoche (16) est introduite au niveau de l'extrémité du dispositif de verrouillage (4) faisant face au côté du câble, et qu'un renfoncement (8) est introduit dans le contour extérieur de chaque module au début du canal d'évidement (3) dans lequel est inséré le dispositif de verrouillage, qui sert au maniement facilité lors de l'enlèvement du dispositif de verrouillage.

4. Fiche selon l'une des revendications 1 à 3, **caractérisée en ce que** chaque module supplémentaire servant à augmenter le nombre de pôles consiste en une coque centrale (9) qui, tout comme le couvercle (10), est munie de crochets d'encliquetage (7) sur le côté faisant face à la coque de base (1) lors de l'assemblage, et qui, tout comme la coque de base (1), est munie d'évidements (2) et de canaux d'évidement (3) sur le côté opposé, et que l'assemblage de la coque de base (1), d'une ou plusieurs coques centrales (9), et du couvercle (10) est effectué en faisant passer les crochets d'encliquetage (7) à travers les évidements (2) respectifs et en insérant et fixant des dispositifs de verrouillage (4).

5. Fiche selon la revendication 4, **caractérisée en ce que** chaque coque centrale (9) comprend un circuit imprimé (14) portant les contacts à fiches (12) ainsi qu'une traversée pour y faire traverser les conducteurs de câble.

6. Fiche selon l'une des revendications 4 ou 5, **caractérisée en ce qu'**une broche de réception (13) est prévue au niveau de la coque de base (1) et des coques centrales (9) qui s'engage dans un perçage prévu dans le circuit imprimé pour centrer le circuit imprimé (14), et que le circuit imprimé (14) est monté de manière à permettre un jeu prédéterminé entre le circuit imprimé et la coque de base ou la coque centrale pour la compensation de tolérance verticale et horizontale des contacts à fiches (12).

7. Fiche selon l'une des revendications 4 à 6, **caractérisée en ce que** la coque de base (1), les coques centrales (9), et le couvercle (10) sont fabriqués en matière plastique.

8. Fiche selon l'une des revendications 2 à 4, **caractérisée en ce que** les ressorts de retenue (5) sont incorporés dans la géométrie et le matériau de la coque de base (1) et des coques centrales (9).

9. Fiche selon l'une des revendications 4 à 8, **caractérisée en ce qu'**un élargissement (17) en forme de tige est prévu au niveau du contour extérieur des parties de boîtier - la coque de base, les coques centrales et le couvercle - pour le maniement de la fiche.
